# EUROPÄISCHE PATENTSCHRIFT

(11) **EP 0 231 304 B1**
(45) Veröffentlichungstag und Bekanntmachung des Hinweises auf die Patenterteilung: **11.10.1989**
(21) Anmeldenummer: 86904805.8
(22) Anmeldetag: 23.07.1986
(51) Int. Cl.: E01B 9/48

(54) **SCHIENENBEFESTIGUNG MITTELS EINER ELASTISCHEN SPANNKLEMME**
SECURING OF RAILS WITH A SPRING CLAMP
FIXATION DE RAILS PAR DES PINCES ELASTIQUES DE SERRAGE

(30) Priorität: 25.07.1985 DE 3526653
(43) Veröffentlichungstag der Anmeldung: 12.08.1987
(73) Patentinhaber: Vossloh-Werke GmbH, D-58778 Werdohl (DE)
(72) Erfinder:
(74) Vertreter: Eitle, Werner, Dipl.-Ing.
(86) Internationale Anmeldenummer: EP8600433
(87) Internationale Veröffentlichungsnummer: WO8700566

(56) Entgegenhaltungen:
- DE-A- 2 032 915
- DE-A- 2 623 944
- DE-A- 3 334 119
- DE-B- 1 954 008
- DE-U- 8 505 959
- GB-A- 772 821
- US-A- 3 549 090

## Beschreibung

Die Erfindung betrifft eine auf Schwellen mittels Rippenplatte und Schwellenschraube vormontierbare Schienenbefestigung mittels einer elastischen Spannklemme aus Stabstahl in Form eines W, deren Mittelteil den Schaft der in einer Nut der Rippe der Rippenplatte verankerten Hakenschraube umschlingt, wobei die gegeneinanderlaufenden freien Enden der Spannklemme in der Montagestellung auf den Schienenfuß drücken und der Mittelteil in einem kleinen Abstand über dem Schienenfuß zu liegen kommt und wobei sich die dem Schienenfuß abgewandten Bügelteile der Spannklemme an der Außenflanke der Rippe der Rippenplatte abstützen.

Bei einer in der DE-PS 1 261 151 beschriebenen vorbekannten Schienenbefestigung liegt die Unterlagsplatte mit ihren seitlich neben der Schiene hochgezogenen Führungsrippen auf der Schwelle. Die Befestigung der Schiene erfolgt dabei mittels der Schwellenschraube, die mit ihrem Schraubenkopfteller auf die elastische Klemme aus Stabstahl drückt. Die hereingebogenen Enden der Klemme drücken auf den Schienenfuß, während sich die Umkehrungen der Klemme auf der Unterlagsplatte gegen deren äußere Leisten verdrehungssicher abstützen. Der Mittelteil der Klemme ist unter dem Schraubenkopf hochgewölbt und umschlingt den Schraubenschaft. Beim Anziehen der Schraube wird der Mittelteil der Klemme niedergedrückt und erfährt durch seinen auf der Rippe der Unterlagsplatte zur Auflage kommenden mittleren Abschnitt eine Spannwegbegrenzung. Dadurch wird eine Überbeanspruchung der Klemme verhindert und die Unterlagsplatte genügend fest auf der Schwelle verschraubt.

Im Gegensatz zu der beschriebenen vorbekannten Konstruktion gemäß DE-PS 12 61 151 erfährt die Schienenbefestigung gemäß DE-PS 19 54 008 (siehe Oberbegriff des Anspruchs 1) ihre Spannwegbegrenzung nicht auf der Rippe der Rippenplatte, sondern der Mittelteil der Spannklemme erstreckt, sich bis in den Bereich des Schienenfusses selbst, wo er in Montagestellung entweder am Schienenfuß oder an den freien Enden der Spannklemme anliegt oder sich dicht über demselben befindet, so daß der Mittelteil dort eine direkte oder indirekte hartfedernde Begrenzung für Abhebebewegungen des Schienenfusses bildet. Dadurch erreicht man, daß die bügelförmige Klemme in ihrer Montagestellung einerseits mit Teilen der Klemme die Schiene über einen langen Federweg niederdrückt und andererseits entweder durch die Abstützung dieser Klemmteile gegen einen anderen hartfedernden Teil der Klemme oder bei gemeinsamer Anlage des einen wie des anderen Klemmteils an der Oberfläche des Schienenfusses erhöhten Abhebekräften der Schiene sowie einer etwaigen Kippbewegung derselben über einen kurzen Federweg mit erhöhter Haltekraft entzgegenwirkt. (vgl. DE-PS 19 54 008, Spalte 1, Zeilen 45-56).

Die beschriebenen Schienenbefestigungen genügen den Anforderungen des neuzeitlichen Eisenbahnbetriebes in ihrer Betriebsspannstellung (Montagestellung), d. h. die Schienenbefestigung ist geeignet, auch bei erhöhten Geschwihdigkeiten und erhöhten Achslasten eine gute Befestigung des Schienenfusses auf der Holzschwelle zu gewährleisten. Durch die erhöhten Achslasten werden die Schienen bekanntlich stärker in vertikaler Richtung bewegt, wobei trotz der auf den Schienenfuß wirkenden Spannkräfte der bügelförmigen Klemmen ein Abheben des Schienenfusses auftreten kann. Auch bei der Kurvenfahrt ergeben sich erhöhte Beanspruchungen der Schiene durch horizontale Kraftkomponenten, die ein Kippen der Schiene herbeizuführen suchen.

Um einen noch gleichmäßigere Anpressdruck der Federklemme auf den Schienenfuß auch über große Federwege zu gewährleisten, ist auch bereits eine Schienenbefestigung mit einer elastischen Klemme aus Stabstahl in Form eines W geschaffen worden, bei welcher die vom Schienenfuß abgewandten Umkehrungen der Klemme sich nicht mehr auf der Rippenplatte abstützen, sondern freischwebend etwa in der Höhe der Oberfläche der Rippe der Rippenplatte verlaufen. Eine derartige Schienenbefestigung ist in der DE-PS 33 34 119 (Vossloh) dargestellt. Die schlanke Formgebung der Spannklemme gemäß dieser Konstruktion gestattet auch bereits eine für den Gleisbau vorteilhafte Vormontage. Dabei ist allerdings die für die Montage gewünschte Verdrehsicherung nicht mehr gegeben. Bei der erstgenannten Konstruktion gemäß DE-PS 1 261 151 wird eine solche Verdrehsicherung erst durch die Abstützung der Umkehrungen an besonderen auf den Rippenplatten angeordneten Leisten erreicht.

Aufgabe der Erfindung ist es daher, eine Schienenbefestigung der eingangs genannten Art mit einer verdrehsicheren vormontierbaren Spannklemme mit hinterer Abstützung für den Einsatz auf Rippenplatten zu schaffen. Erfindungsgemäß wird dieses Ziel mit einer Schienenbefestigung nach dem Oberbegriff von Patentanspruch 1 erreicht, die sich durch die Merkmale des kennzeichnenden Teils von Patentanspruch 1 auszeichnet. Zweckmäßige Weiterbildungen einer derartigen Schienenbefestigung ergeben sich aus den Unteransprüchen.

Diese neue Schienenbefestigung zeichnet sich durch eine stabilere Lage des Verbundes zwischen der Hakenschraube und der vormontierten Spannklemme gegenüber seitlichen auf die Spannschraube einwirkenden Anstoßkräften aus, d. h. gegenüber in Längsachse der Schwelle wirkenden Kräften, wie sie häufig beispielsweise beim Verladen, Endladen oder beim Verlegen auf den Bahnkörper oder beim Einführen der Schiene beim Gleisbau, auftreten. So kann z. B. bei der Spannklemme nach PS 33 34 119 (Alpha ₁₄₀₀) nicht vermieden werden, daß durch die Schrägstellung des Gewindebolzens (Hakenschraube) dieser wieder in die senkrechte Stellung zurückspringt oder daß die schräg hochkant eingeklemmte Spannklemme durch eine auch nur geringe Erschütterung aus dieser labilen Lage nach unten fällt und damit ein Einlegen der Schiene verhindert. Die stabilere Lage bei der neuen Spannklemme wird dadurch erreicht, daß die Hakenschraube senkrecht in die Pilzfräsung der Rippenplatte in die Vormontagestellung zurückgeschoben ist.

Durch die besondere Gestaltung der freien Federarme der neuen Spannklemme, die in der Vormontagestellung mit der Rippeninnenkante abschließen, erleichtern die beiden auf der Schwelle gegenüberliegenden Spannklemmen mit ihren jeweils beiden freien Armen die Schieneneinführung. Die Schieneneinfädelung wird gegenüber allen bisherigen Verfahren so wesentlich vereinfacht, daß Arbeiten, wie das Nachrichten von Schwellen, nicht mehr erforderlich werden.

Bei der vorliegenden Anmeldung wird die Spannklemme mit der Hakenschraube durch einen Hammerschlag in Richtung Schienensteg in die Verschraubungsposition gebracht und anschließend verspannt. Es muß nichts mehr entnommen, gedreht oder wieder eingesteckt werden.

Die Verdrehsicherung ergibt sich einmal durch die hintere Abstützung der Spannklemme auf der Rippenplatte unmittelbar an der Außenflanke der Rippe und zusätzlich durch Anlage der freien Enden der Spannklemme an der Innenflanke der Rippe. Dadurch ist gewährleistet, daß beim Übergang von der Vormontage - in die Montagestellung, d. h. beim Anziehen der Mutter der Hakenschraube die Spannklemme sich nicht in Drehrichtung verdrehen und so eine ungünstige Position auf dem Schienenfuß einnehmen kann.

Weitere Einzelheiten der erfindungsgemäßen Schienenbefestigung ergeben sich aus der Zeichnung. In der Zeichnung zeigen :
Fig. 1 Einen Querschnitt durch ein Schienenprofil, bei welchem die linke Seite die Schienenbefestigung in Montagestellung (verspannte Stellung) im Gleisaußenraum und die rechte Seite die Schienenbefestigung in Vormontagestellung im Gleisinnenraum im Schnitt darstellt ;
Fig. 2 die Draufsicht auf die Schienenbefestigung gemäß Fig. 1, d. h. die linke Seite von Fig. 2 in Montagestellung und die rechte Seite in Vormontagestellung ;
Fig. 3 eine Draufsicht auf die Spannklemme der erfindungsgemäßen Schienenbefestigung ;
Fig. 4 eine Seitenansicht der Spannklemme von der Schiene her gesehen ;
Fig. 5 einen Schnitt nach der Linie V-V in Fig. 4;
Fig. 6 eine perspektivische Ansicht der Spannklemme.

In Fig. 1 ist die erfindungsgemäße Schienenbefestigung auf der linken Hälfte in Ansicht und auf der rechten Hälfte im Schnitt dargestellt. Die linke Seite zeigt den Gleisaußenraum in Montagestellung und die rechte Seite den Gleisinnenraum in Vormontagestellung, wobei die Spannklemme außerhalb des Außenrandes des Schienenfusses 1b 6 liegt.

Die Figuren 1 und 2 zeigen die neue Schienenbefestigung auf Holzschwellen. Dabei ist die Schiene 1 unter Vermittlung einer elastischen Zwischenlage 2 zwischen den Rippen 3a und 3b der Rippenplatte 3 auf einer Holzschwelle 4 befestigt. Die Befestigung der Rippenplatte 3 auf der Holzschwelle 4 erfolgt mit vier Schwellenschrauben 5, welche die Rippenplatte 3 unter Vermittlung von hochspannenden Federringen 6 auf die Holzschwelle 4 spannen.

Die von verschiedenen Bahnverwaltungen vorgeschriebene Schräglage der Symmetrieachse 7 der Schiene 1, z. B. 1 :40, wird durch entsprechende Neigung der Oberfläche der Rippenplatte zwischen den Rippen erreicht. Um die Rippenplatte 3 nicht zu schwer werden zu lassen, ist eine kleine Stufe 8 im Außenbereich in bekannter Weise vorgesehen.

In Montagestellung wird die Schiene 1 zwischen den Rippen 3a, 3b der Rippenplatte 3 im Bereich des beiderseitigen Schienenfusses 1 a, 1 mittels der Spannklemmen 9 dauernd kraftschlüssig niedergehalten. Die Spannklemme 9 ist auf der jeweils linken Seite der Figuren 1 und 2 in Montagestellung gezeigt, wobei die aufeinanderzulaufenden freien Enden 9a auf den Schienenfuß 1 a drücken, während der Mittelteil 9e in Montagestellung mit einem kleinen Abstand a über dem Schienenfuß 1a liegt. Die Spannklemmen werden mittels der in den Nuten 10a, 10b der Rippen 3a, 3b verankerten Hakenschrauben 11 mit Muttern 12 und Unterlagscheiben 13 gespannt.

Zur Vereinfachung und Verbilligung der Gleismontage wird die Rippenplatte 3 mit den Spannklemmen 9 in der Stellung 9' auf der Schwelle 4 bereits im Schwellenwerk vormontiert. Dabei wird die Rippenplatte 3 auf der Schwelle 4 mittels der Schwellenschrauben 5 festgezogen und die Spannklemme 9 in der Position 9' mittels der Hakenschraube 11 der Mutter 12 und der Unterlagscheibe 13 positioniert. Man erkennt, daß die Spannklemme 9' in dieser Stellung so schräg gestellt ist, daß die freien Arme 9a auf der Rippe 3b aufliegen und der Mittelteil 9e im unverspannten Zustand darüber und außerhalb des Freiraumes der Schiene liegen.

In dieser Stellung ist die Einführung der Schiene 1 zwischen die beiden Rippen 3a, 3b nicht behindert. Die der Schiene 1 abgewandten Abstützschenkel 9c der Spannklemme 9 sind dabei nach außen so abgebogen und in der aus Fig. 3 besonders gut erkennbaren Draufsicht nach außen etwas konkav geformt, daß sie sich an den Köpfen der Schwellenschrauben 5 abstützen können. Die den Schaft der Hakenschraube 11 umschlingenden Teile der Spannklemme 9, nämlich ihr Mittelteil 9e und die beiden seitlichen Schenkel 9d, die in ihrem mit der Beilagscheibe 13 in Eingriff kommenden Teilen entsprechende Abflachungen 14 aufweisen, sind gleichfalls in der Vormontagestellung etwas schräg gestellt, wobei die Hakenschraube etwas seitlich versetzt und nur soweit leicht angezogen ist, daß die Spannklemme in der Vormontagestellung 9' gerade ausreichend fixiert ist.

Wie man aus den Ansichten der Figuren 3 und 4 erkennt, ist der Mittelteil 9e-9d der Spannklemme 9 soweit zusammengebogen, daß die Schenkel 9d bis auf einen Abstand 15 gegeneinander laufen, der geringer ist als der Durchmesser des Schaftes der Hakenschraube 11. Nach dem Bereich der dichtesten Annäherung der beiden Schenkel beim Abstand 15 entfernen sie sich wieder symmetrisch zur Mittellinie V-V voneinander, um anschliessend abwärts zu laufen und in die Abstützschenkel 9c überzugehen, die etwa parallel zur Schiene verlaufen, dann jedoch wieder aufwärts gebogen sind und in die Außenflügel 9b übergehen, die schliessüch in die gegen den Schienenfuß abgebogenen freien Enden 9a münden. Die freien Enden 9a verlaufen etwa parallel zu den Schenkeln 9c und zum Schienenfuß.

Die etwas komplizierte Raumform der neuen Spannklemme erkennt man besonders gut aus einer Zusammenschau der Figuren 3 und 4. Wie man aus Fig. 3 erkennt, sind die Enden 9a so geformt, daß sie bei einem Zusammenpressen der Spannklemme nicht mit der Kopfschlinge 9e, 9d in Berührung kommen. Noch besser läßt sich die Raumform der Spannklemme 9 aus der perspektivischen Darstellung gemäß Fig. 6 erkennen.

Die Formgebung der Spannklemme 9 stellt auch sicher, daß sie sich beim Anziehen der Hakenschraube 11 nicht in Drehrichtung der Mutter mitdrehen kann, weil beim Verspannen und in der Montagestellung die äußeren Abstützschenkel 9c und die freien Enden 9a sich jeweils an der Außenflanke bzw. Innenflanke der Rippen 3a, 3b der Rippenplatte 3 abstützen.

Der Mittelteil 9e der Spannklemme wird mittels der Hakenschraube 11 derart in Spannstellung gebracht, daß er den Schienenfuß 1a, 1b nicht berührt, sondern im Abstand a verbleibt. Dadurch ist eine weiche Federcharakteristik gewährleistet. Dies erreicht man dadurch, daß bei der Montage mit dem entsprechenden Werkzeug die Mutter 12 auf. der Hakenschraube 11 nur soweit angezogen wird, daß zwischen dem Mittelteil 9e und dem Schienenfuß 1 a bzw. 1 b noch ein kleiner Abstand a verbleibt. Dieser Abstand stellt sicher, daß die relativ harte Federcharakteristik des Mittelteils 9e der Spannklemme 9 erst bei einer den Abstand a überwindenden Abhebebewegung des Schienenfusses zur Wirkung kommt, dann nämlich, wenn die weichfedernden Enden 9a bis in die Höhe des Mittelteils 9e angehoben sind.

Vormontagestellung und Montagestellung zeichnen sich dadurch aus, daß die Oberfläche der Rippen 3a, 3b der Rippenplatte nicht in Kontakt kommt mit den verschiedenen Teilen der Spannklemme 9. Diese Oberfläche der Rippen dient lediglich als Auflage für die freien Enden 9a in der Vormontagestellung 9' der Spannklemme. Beim Montieren ist die korrekte Positionierung der Spannklemme durch die äußeren und inneren Flanken der Rippen 3a, 3b der Rippenplatte 3 gewährleistet.

Die Abflachungen 14 gelangen beim Montieren aus ihrer. auf der rechten Seite von Fig. 1 gezeigten Schräglage in die horizontale Lage unter der Unterlagscheibe 13. Um die Montage zu bewerkstelligen, genügt es, die Hakenschraube 11 in der Nut 10 etwas nach innen zu schieben und die Mutter 12 soweit anzuziehen, bis der Mittelteil 9e in die Montagestellung im Abstand a über dem Schienenfuß 1a, 1b gebracht ist. Wie schon erwähnt, gestattet die aus Fig. 3 und aus dem rechten Bereich von Fig. 2 besonders gut erkennbare nach außen konkave Formgebung der Abstützschenkel 9c der Spannklemme 9 ihren besonders günstigen Einsatz für die Vormontage der erfindungsgemäßen Schienenbefestigung.

## Patentansprüche

1. Auf Schwellen (4) mittels Rippenplatte (3) und Schwellenschraube vormontierbare Schienenbefestigung mittels einer elastischen Spannklemme (9) aus Stabstahl in Form eines W, deren Mittelteil den Schaft der in einer Nut (10a, 10b) der Rippe (3a, 3b) der Rippenplatte (3) verankerten Hakenschraube (11) umschlingt, wobei die gegeneinanderlaufenden freien Enden (9a) der Spannklemme (9) in der Montagestellung unter Vermittlung der Hakenschraube (11) auf den Schienenfuß (1a, 1 b) drücken und der Mittelteil (9e) in einem kleinen Abstand (a) über dem Schienenfuß (1a, 1 b) zu liegen kommt und wobei sich die dem Schienenfuß (1a, 1 b) abgewandten Abstützschenkel (9c) der Spannklemme (9) an der Außenflanke der Rippe (3a, 3b) der Rippenplatte (3) abstützen, dadurch gekennzeichnet, daß die freien Enden (9a) der Spannklemme (9) in der Vormontagestellung auf der Oberfläche der Rippen (3a, 3b) der Rippenplatte (3) so aufliegen, daß die freien Federarme (9a') den Einbau der Schiene nicht behindern, wo bei die beiden Spannklemmen (9') eines Schienenstützpunktes mit ihren freien Armen (9a') eine Schieneneinführung bilden, und daß zur Erzielung der Verdrehsicherung der Spannklemme in Montagestellung neben der hinteren Abstützung der Spannklemme (9) auf der Rippenplatte (3) unmittelbar an der Außenflanke der Rippen (3a, 3b) zusätzlich die freien Enden (9a) der Spannklemme (9) an der Innenflanke der Rippen (3a, 3b) anliegen.

2. Schienenbefestigung nach Anspruch 1, dadurch gekennzeichnet, daß in der Vormontagestellung der Spannklemme die Hakenschraube in der Pilzfräsung der Rippen (3a, 3b) nach außen versetzt senkrecht steht.

3. Schienenbefestigung nach Patentanspruch 1 oder 2, dadurch gekennzeichnet, daß die seitlichen Schenkel (9d) und die Außenflügel (9b) der Spannklemme (9) so geformt sind, daß die Spannklemme die Oberfläche der Rippen (3a, 3b) der Rippenplatte (3) in Montagestellung nicht berührt.

4. Schienenbefestigung nach einem der Ansprüche 1 bis 3, dadurch gekennzeichnet, daß die hinteren Abstützschenkel (9c) so geformt sind, daß in der Vormontagestellung der Spannklemme (9') die Schwellenschrauben (5) teilweise umschlungen sind.

5. Schienenbefestigung nach einem der Ansprüche 1 bis 4, dadurch gekennzeichnet, daß die die Hakenschraube (11) umgreifende Kopfschlinge aus Mittelteil (9e) und seitlichen Schenkeln (9d) Abflachungen (14) zum Zusammenwirken mit der Unterlagscheibe (13) bzw. der Mutter (12) aufweisen.

6. Schienenbefestigung nach Anspruch 5, dadurch gekennzeichnet, daß sich die seitlichen Schenkel (9d) nach Bildung der Kopfschlinge zur Aufnahme des Schaftes der Hakenschraube (11 ) bis auf einen Abstand einander annähern, der kleiner als der Durchmesser der Hakenschraube ist, so daß die Spannklemme (9) auch in der Vormontagestellung unverlierbar mit der Hakenschraube (11 ) verbunden ist.

## Claims

1. Rail fastener pre-mountable on sleepers (4) by means of a ribbed plate (3) and a rail bolt with a resilient clamp (9) of steel rod in the form of a W, whose middle part embraces the shaft of the clip bolt (11) anchored in a groove (10a, 10b) of the rib (3a, 3b) of the ribbed plate (3), the opposed free ends (9a) of the clamp (9) in the mounted position pressing via the clip bolt (11) on the base of the rail (1a, 1 b) and the middle part (9e) coming to lie a small distance (a) above the base of the rail (1 a, 1 b), and the supporting legs (9c) of the clamp (9), which face away from the base of the rail (1a, 1b), abutting the outer flank of the rib (3a, 3b) of the ribbed plate (3), characterised in that the free ends (9a) of the clamp (9) in the pre-mounted condition rest on the surface of the ribs (3a, 3b) of the ribbed plate (3) in such a manner that the free spring arms (9a') do not hinder installation of the rail, the two clamps (9') of a rail support point forming, with their free arms (9a'), a rail insertion guide and in that to achieve torsional security of the clamp in the mounted position additionally the free ends (9a) of the clamp (9) lie against the inner flank of the ribs (3a, 3b) directly on the outer edge of the ribs (3a, 3b), next to the rear support of the clamp (9) on the ribbed plate (3).

2. Rail fastener according to claim 1, characterised in that in the pre-mounted position of the clamp the clip bolt is outwardly offset and stands upright in a semi-circular cut-out of the ribs (3a, 3b).

3. Rail fastener according to claim 1 or 2, characterised in that the side limbs (9d) and the outer wing (9b) of the clamp (9) are so formed that the clamp, in its mounted position, does not contact the surface of the ribs (3a, 3b) of the ribbed plate (3).

4. Rail fastener according to any one of claims 1-3, characterised in that the rear support limbs (9c) are so formed that, in the pre-mounted condition of the clamp (9'), the rail screws (5) are partly embraced.

5. Rail fastener according to any one of claims 1-4, characterised in that the head loop which embraces the clip bolt (11 ) formed of a central part (9e) and side legs (9d) has flattened surfaces for cooperation with the washer (13), and/or the nut (12).

6. Rail fastener according to claim 5, characterised in that the side legs (9d), after forming the head loop for receiving the shaft of the clip bolt (11), approach each other at a spacing which is smaller than the diameter of the clip bolt, so that the clamp (9), even when pre-mounted, is captively connected with the bolt (11 ).

## Revendications

1. Attache de rail, pouvant être prémontée sur des traverses (4) à l'aide d'une selle nervurée (3) et d'un tire-fond; à l'aide d'un crampon élastique (9) en acier à barres en forme de W, dont la partie centrale s'enroule autour de la tige d'un boulon à crochet (11), ancré dans une rainure (10a, 1 Ob) de la nervure (3a, 3b) de la selle nervurée (3), les extrémités libres (9a), dirigées l'une contre l'autre, du crampon (9) appuyant, dans la position de montage, et quand on utilise le boulon à crochet (11), sur le patin de rail (1a, 1 b), et la partie centrale (9e) venant s'appuyer à une petite distance (a) au-dessus du patin de rail (1a, 1 b), les branches d'appui (9c), opposées au patin de rail (1a, 1 b), du crampon (9) s'appuyant sur le flanc arrière de la nervure (3a, 3b) de la selle nervurée (3), caractérisée en ce que les extrémités libres (9a) du crampon (9) s'appuient, en position de prémontage, sur la surface des nervures (3a, 3b) de la selle nervurée (3) de façon que les bras élastiques libres (9a') ne gênent pas la mise en place des rails, les bras libres (9a') des deux crampons (9') d'un point de support de rail formant un moyen d'introduction du rail, et que, pour arriver à une protection contre la torsion du crampon en position de montage, on a, outre l'appui arrière du crampon (9) sur la selle nervurée (3), immédiatement sur le flanc arrière des nervures (3a, 3b), un appui supplémentaire des extrémités libres (9a) du crampon (9) sur le flanc intérieur des nervures (3a, 3b).

2. Attache de rail selon la revendication i , caractérisée en ce que, en position de prémontage du crampon, le boulon à crochet est en position verticale, décalée vers l'arrière, dans le fraisage, obtenue à la fraise à champignon, des nervures (3a, 3b).

3. Attache de rail selon la revendication 1 ou 2, caractérisée en ce que les branches latérales (9d) et les ailes extérieures (9b) du crampon (9) sont formées de façon que le crampon, en position de montage, n'entre pas en contact avec la surface des nervures (3a, 3b) de la selle nervurée (3).

4. Attache de rail selon l'une des revendications 1 à 3, caractérisée en ce que la branche d'appui arrière (9c) est constituée de telle sorte que, en position de prémontage du crampon (9'), les boulons de traverse (5) soient partiellement entourés.

5. Attache de rail selon l'une des revendications 1 à 4, caractérisée en ce que la boucle de tête qui entoure le boulon à crochet (11 ), constituée d'une partie centrale (9e) et de branches latérales (9d), présente des aplatissements (14), destinés à coopérer avec la rondelle (13) ou l'écrou (12).

6. Attache de rail selon la revendication 5, caractérisée en ce que les branches latérales (9d), après formation de la boucle de tête destinée à recevoir la tige du boulon à crochet (11), se rapprochent l'une de l'autre jusqu'à une distance inférieure au diamètre du boulon à crochet, de sorte que le crampon (9) est, même en position de prémontage, lié d'une manière imperdable au boulon à crochet (11).
